# EUROPÄISCHE PATENTSCHRIFT

(11) **EP 0 068 137 B1**
(45) Veröffentlichungstag und Bekanntmachung des Hinweises auf die Patenterteilung: **12.03.1986**
(21) Anmeldenummer: 82104444.3
(22) Anmeldetag: 21.05.1982
(51) Int. Cl.: H01Q 15/20

(54) **Entfaltbarer Antennen-Netzreflektor**
Deployable antenna mesh reflector
Réflecteur d'antenne en forme d'un treillis déployable

(30) Priorität: 25.06.1981 DE 3124907
(43) Veröffentlichungstag der Anmeldung: 05.01.1983
(73) Patentinhaber: Messerschmitt-Bölkow-Blohm Gesellschaft mit beschränkter Haftung, D-81663 München (DE)
(72) Erfinder: Imbiel, Herbert, D-8013 Haar (DE); Herbig, Henning, D-8150 Holzkirchen (DE)

## Beschreibung

Die Erfindung betrifft einen enfaltbaren Antennen-Netzreflektor, bei dem zwischen gelenkig gelagerten, im entfalteten Zustand radial auseinanderstrebenden, in sich steifen Rippen ein Reflektornetz aufgespannt ist.

Derartige Antennen-Reflektoren werden vor allem in der Raumfahrt verwendet, da es dort darauf ankommt, in einem begrenzten Transportvolumen möglichst viel Nutzlast unterzubringen. Die Antennen werden deshalb im zusammengefalteten Zustand transportiert und erst nach Erreichen der Umlaufbahn entfaltet. Es sind bereits die verschiedensten Konstruktionen für solche Faltantennen bekannt, die jeweils besonders angepasste Entfaltmechanismen besitzen (siehe Zeitschrift für Flugwissenschaft und Weltraumforschung, 4 (1980), Heft 5, Seiten 255 bis 267). Dort ist unter anderem ein entfaltbarer Offset-Reflektor mit den eingangs erwähnten Merkmalen beschrieben (loc. cit. Seite 264), der in zwei aufeinanderfolgenden Phasen entfaltet wird. Zunächst wirken die zwischen den Rippenenden angebrachten flexiblen Querverbinder, die im zusammengefalteten Zustand unter Spannung stehen und nach der Entfesselung die Entfaltung des Reflektors durch Aufspreizung der radialen Rippen einleiten. Für die volle Entfaltung und Verriegelung, die für eine definierte Oberflächenform des Reflektornetzes erforderlich ist, muss ein zusätzlicher Antrieb vorgesehen werden, da auf dem letzten Stück des Entfaltweges der zunehmenden Netzspannung entgegengewirkt werden muss. Hierzu sind bei der bekannten Vorrichtung über einen Stellmotor betätigte Seilzüge vorgesehen, deren konstruktive Ausbildung jedoch nicht weiter beschrieben ist.

Die an den Rippenenden angebrachten flexiblen Querverbinder der bekannten Reflektoranordnung sind, insbesondere wenn die Rippen im gefalteten Zustand eng aneinanderliegen, ausserordentlich hohen mechanischen Spannungen ausgesetzt. Hinzu kommt, dass beim Start Vibrationsenergie in die Reflektorstruktur eingeleitet wird, die von den Querverbindern zusätzlich aufgenommen werden muss. Diese ausserordentlich hohen Belastungen bringen die Gefahr mit sich, dass der eine oder andere Querverbinder noch vor Beginn des Entfaltvorganges bricht und ein ordnungsgemässes Entfalten somit nicht mehr gewährleistet ist.

Der Erfindung lag daher die Aufgabe zugrunde, einen entfaltbaren Antennen-Netzreflektor bereitzustellen, dessen Konstruktion hohen mechanischen Belastungen gewachsen ist und bei dem ein einwandfreies Entfalten jederzeit sichergestellt ist.

Diese Aufgabe wird gemäss der Erfindung dadurch gelöst, dass je zwei Rippen verbindende, mit ihren beiden Enden an diesen angelenkte, einseitig knickbare und in gestreckter Stellung einrastende Kniehebel vorgesehen sind, an deren Kniegelenken über Rollen geführte Seile angreifen.

Mit dieser Konstruktion wird erreicht, dass der Entfaltvorgang nunmehr in einem Zuge abläuft, und zwar durch Betätigung der Seile, die an den Kniegelenken der erfindungsgemäss vorgesehenen Kniehebel angreifen. Die Kniehebel sind im gefalteten Zustand im wesentlichen radial nach aussen eingeknickt und werden durch die Seile, die im wesentlichen radial nach innen wirken, bis in die gestreckte Stellung gezogen, in der sie einrasten. Dadurch ist sowohl das einwandfreie Entfalten als auch die notwendige Verriegelung gesichert. Die Kniehebel stehen im gefalteten Zustand nicht unter Spannung und sind den während des Transportes auftretenden Belastungen ohne weiteres gewachsen.

Insbesondere kann die Anordnung so ausgebildet sein, dass mehreren Kniehebeln zugeordnete Seile gemeinsam betätigbar sind. Hierdurch wird bewirkt, dass der gesamte Reflektor gleichmässig entfaltet werden kann, so dass das Reflektornetz nicht einseitig unter Spannung gerät. Die für den Entfaltungsvorgang wesentlichen Kniehebel werden vorzugsweise mit Abstand von den radial nach aussen weisenden Rippenenden angebracht. Sie können dann kürzer ausgebildet sein, als wenn sie im Bereich der Rippenenden angebracht wären, und überdies sind dann die Winkel zwischen den beiden Armen der Kniehebel im gefalteten Zustand grösser, wodurch der Beginn des Entfaltvorganes erleichtert wird. Demselben Zweck dient auch die als günstig anzusehende Massnahme, zwischen den Rippen Abstandshalter vorzusehen, so dass die Rippen im gefalteten Zustand nicht direkt aneinanderliegen. Je grösser der anfängliche Abstand zwischen den Rippen ist, desto grösser wird auch der Hebelwinkel und desto leichter kann der Entfaltvorgang eingeleitet werden.

Um eine in der entfalteten und verriegelten

Stellung besonders stabile Reflektorstruktur zu erhalten, ist zu empfehlen, die Rippenenden ebenfalls durch einseitig knickbare, in gestreckter Stellung einrastende Kniehebel untereinander zu verbinden. Diese äusseren Kniehebel können darüber hinaus, ähnlich wie die bereits erwähnten, mit Abstand von den Rippenenden angeordneten Kniehebel, noch zusätzlich zur Unterstützung des Entfaltvorganges herangezogen werden. Dazu ist vorgesehen, an den Kniegelenken der die Rippenenden verbindenden Kniehebel ebenfalls Seile angreifen zu lassen.

Weitere vorteilhafte Ausbildungen der Erfindung sind den Unteransprüchen und den im folgenden näher beschriebenen Ausführungsformen zu entnehmen.

Es zeigen in schematischer Weise
Fig. 1 einen Antennen-Netzreflektor gemäss der Erfindung in entfaltetem Zustand,
Fig. 2 den Reflektor der Fig. 1 im zusammengefalteten Zustand,
Fig. 3 einen weiteren Antennen-Netzreflektor gemäss der Erfindung im entfalteten Zustand,
Fig. 4 den Reflektor der Fig. 3 im zusammengefalteten Zustand.

Der in Fig. 1 in stark schematisierter Weise dargestellte Netzreffektor ist mit 1 bezeichnet. Detailliert dargestellt ist nur die eine Hälfte, die andere ergibt sich daraus als spiegelbildliche Entsprechung. Der Reflektor besteht im wesentlichen aus einer zentralen Rippe 2, zu dessen beiden Seiten jeweils sich anschliessenden drei weiteren Rippen 3, 4, 5 sowie je einer Abschlussrippe 6. Die Rippen 2 bis 5 sind senkrecht zur Zeichenebene fachwerkartig verstärkt und im wesentlichen flächenhaft ausgebildet, während die Abschlussrippen 6 ebenfalls fachwerkartig verstärkt sind, jedoch in Form eines Raumfachwerkes. Die Rippen sind sämtlich an einem Halterungsblock 7 befestigt, die Rippen 3 bis 6 schwenkbar. Sie bestehen vorzugsweise aus kohlefaserverstärktem Kunststoff, sind daher sehr leicht und trotzdem äusserst belastungsfähig. Zwischen den Rippen 2, 4 und 6 sind ein erster sowie ein zweiter innerer Kniehebel 8 bzw. 9 vorgesehen, die an den Rippen angelenkt sind und deren Kniegelenke 8' sowie 9' in der dargestellten gestreckten Hebelstellung eingerastet sind, jedoch radial nach aussen eingeknickt werden können. Die radial nach aussen weisenden Enden der Rippen 2 bis 6 sind durch weitere, äussere Kniehebel 10 bis 13 untereinander verbunden. Diese sind in der dargestellten Position ebenfalls eingerastet und über ihre Kniegelenke 10' bis 13' radial nach aussen knickbar.

An den Kniegelenken 8' bis 12' der Kniehebel 8 bis 12 greifen insgesamt drei Seile 14, 15, 16 an. Das erste Seil 14 läuft über eine erste Ausgleichsrolle 17, das zweite Seil 15 über eine zweite Ausgleichsrolle 18 und das dritte Seil 16 über eine dritte Ausgleichsrolle 19. An den Ausgleichsrollen 18 und 19 greift ein viertes Seil 20 an, das über eine vierte Ausgleichsrolle 21 läuft. An dieser wiederum greift ein Zugseil 22 an, auf das mit Hilfe eines nicht dargestellten Antriebes, beispielsweise eines Motors, ein im wesentlichen radial nach innen gerichteter Zug ausgeübt werden kann.

Weiterhin sind noch einige (nicht bezifferte) Führungsrollen dargestellt, deren Funktion sich unmittelbar aus der Fig. 2 ergibt.

Die in Draufsicht erscheinenden Oberseiten der Rippen 2 bis 6 sind senkrecht zur Zeichenebene parabolisch gekrümmt und definieren in erster Näherung eine parabolische Reflektoroberfläche. An den Rippen ist ein (nicht dargestelltes) engmaschiges, metallisches Reflektornetz befestigt, das beispielsweise durch ein zweites, darunter angeordnetes, weitermaschiges Justiernetz sowie justierbare, beide Netze verbindende Querdrähte mit hoher Annäherung in eine parabolisch gekrümmte Form gebracht werden kann.

In Fig. 2 sind für diesselben Bauteile diesselben Bezifferungsnummern wie in Fig. 1 verwendet. Die Darstellung ist insoweit noch weiter schematisiert, als die Rippen 3 bis 6 nur mehr dünn gestrichelt angedeutet und die Kniehebel 8 bis 13 dick gestrichelt gezeichnet sind, und zwar aus Gründen der besseren Übersichtlichkeit. Die Rippen liegen nicht direkt aneinander, da sie durch (nicht dargestellte) Abstandshalter in einem gewissen Abstand gehalten werden. Die inneren beiden Kniehebel 8 und 9 sind somit nicht völlig zusammengefaltet, so dass auf Grund des zwisehen den Hebelarmen sich öffnenden Winkels der Entfaltvorgang leichter eingeleitet werden kann. Dies geschieht dadurch, dass mit Hilfe des Zugseils 22 auf die Ausgleichsrolle 21 ein im wesentlichen radial nach innen gerichteter Zug ausgeübt wird. Dieser überträgt sich auf die Ausgleichsrollen 18 und 19 sowie 17, so dass schliesslich auf die Kniegelenke der inneren sowie äusseren Kniehebel 8, 9 bzw. 10 bis 12 eine Kraft ausgeübt wird, die die Kniehebel in die gestreckte Lage zu bringen sucht.

Dadurch werden gleichzeitig die Rippen auseinandergespreizt, bis schliesslich die Kniehebel in ihrer gestreckten Lage einrasten und die Reflektorstruktur damit verriegelt ist. Der Reflektor befindet sich dann in dem in Fig. 1 dargestellten entfalteten Zustand.

Zahl und Art der Rippen entsprechen beim Ausführungsbeispiel der Figuren 3 und 4 denen der Fig. 1 und 2. Die entsprechenden Bezifferungen sind daher übernommen worden. Das gleiche gilt für die inneren und äusseren Kniehebel 8, 9 bzw. 10 bis 13. Die Anordnung unterscheidet sich von der der Fig. 1 und 2 im wesentlichen dadurch, dass die inneren Kniehebel nunmehr lediglich über ein an ihren Kniegelenken 8' bzw. 9' angreifendes Seil 23, das über eine Ausgleichsrolle 24 läuft, unter Zug gesetzt werden, und zwar mit Hilfe eines Zugseiles 25. Die dick gestrichelt dargestellten äusseren Kniehebel 10 bis 12 werden nicht radial von innen her betätigt, sondern über ein peripher umlaufendes Spannseil 26. Zu dessen Führung dienen einmal an den Kniegelenken der äusseren Kniehebel 10 bis 13 gehalterte Seilführungen 27 bis 30, die als mit Laufrillen versehene hohle Schienen ausgebildet sein können, und von denen das Spannseil 26 radial aussen geführt wird. Zum anderen sind an den radial nach aussen gerichteten Enden der Rippen 2 bis 6 Führungsrollen 31 bis 35 schwenkbar angebracht, von denen das Spannseil 26, in radialer Richtung gesehen, innen geführt wird. Die Zug- bzw. Spannseile 25 und 26 können von beispielsweise motorgetriebenen Aufwickelvorrichtungen 36 und 37, deren Ausbildung nicht erfindungswesentlich ist, unter Zug gesetzt werden. Dies geschieht, wenn der Reflektor aus dem in Fig. 4 dargestellten, zusammengefalteten Zustand in den in Fig. 3 dargestellten, entfalteten und verriegelten Zustand gebracht werden soll.

Die Darstellungsweise der Fig. 4 entspricht der der Fig. 2, die Bezifferung der der Fig. 3. Soll der Reflektor entfaltet werden, so wird gleichzeitig ein Zug auf das Zugseil 25 sowie das Spannseil 26 ausgeübt. Zur Streckung der inneren Kniehebel 8 und 9 würde an sich die Betätigung des Zugseiles 25 ausreichen, der Entfaltvorgang wird jedoch durch zusätzliche Betätigung des Spannseiles 26 erleichtert und beschleunigt.

Die in den Fig. 1 bis 4 dargestellten Ausgleichsrollen 21 und 24 sowie 17, 18 und 19 bewirken, dass der auf die Zugseile 22 bzw. 25 ausgeübte Zug gleichmässig an die Kniegelenke der entsprechenden Kniehebel weitergeleitet wird, so dass der Entfaltvorgang ebenfalls so gleichförmig wie möglich abläuft.

Bei den in den Fig. dargestellten Ausführungsbeispielen handelt es sich zwar in beiden Fällen um Reflektoren vom Offset-Typ, die Erfindung ist jedoch nicht hierauf beschränkt, vielmehr kann sie entsprechend ohne weiteres bei zentralsymmetrischen Reflektoren angewendet werden.

## Patentansprüche

1. EntfaltbarerAntennen-Netzreflektor, bei dem zwischen gelenkig gelagerten, im entfalteten Zustand radial auseinanderstrebenden, in sich steifen Rippen ein Reflektornetz aufgespannt ist, gekennzeichnet durch je zwei Rippen (2, 4; 4, 6) verbindende, mit ihren beiden Enden an diesen angelenkte, einseitig knickbare und in gestreckter Stellung einrastende Kniehebel (8, 9), an deren Kniegelenken (8', 9') über Rollen (17, 19) geführte Seile (14,16) angreifen.

2. Entfaltbarer Antennen-Netzreflektor nach Anspruch 1, dadurch gekennzeichnet, dass mehreren Kniehebeln zugeordnete Seile gemeinsam betätigbar sind.

3. Entfaltbarer Antennen-Netzreflektor nach Anspruch 1 oder 2, dadurch gekennzeichnet, dass die Kniehebel (8, 9) mit Abstand von den radial nach aussen weisenden Rippenenden angebracht sind.

4. Entfaltbarer Antennen-Netzreflektor nach einem der Ansprüche 1 bis 3, dadurch gekennzeichnet, dass die Rippenenden ebenfalls durch einseitig knickbare, in gestreckter Stellung einrastende Kniehebel (10, 11, 12, 13) untereinander verbunden sind.

5. Entfaltbarer Antennen-Netzreflektor nach Anspruch 4, dadurch gekennzeichnet, dass an den Kniegelenken (10',11',12') der die Rippenenden verbindenden Kniehebel (10, 11, 12) Seile (14,15,16) angreifen.

6. Entfaltbarer Antennen-Netzreflektor nach Anspruch 4, dadurch gekennzeichnet, dass die Kniegelenke (10', 11', 12', 13') der die Rippenenden verbindenden Kniehebel (10, 11, 12, 13) mit Seilführungen (27, 28, 29, 30) und die Rippenenden mit Führungsrollen (31, 32, 33, 34, 35) versehen sind und über die Seilführungen und Führungsrollen ein Spannseil (26) verläuft, wobei die Kniegelenke radial nach aussen knickbar sind und das Spannseil von den Seilführungen radial aussen und von den Führungsrollen radial innen geführt ist.

7. Entfaltbarer Antennen-Netzreflektor nach einem der vorhergehenden Ansprüche, dadurch gekennzeichnet, dass drei einander benachbarten Rippen (2, 3, 4; 4, 5, 6) ein innerer Kniehebel (8; 9) zugeordnet ist, wobei dieser an den beiden äusseren der drei Rippen (2, 4; 4, 6) mit Abstand von den Rippenenden angelenkt und die jeweils mittlere Rippe (3; 5) an ihrem Ende über weitere, äussere Kniehebel (10, 11; 12, 13) mit den Enden der beiden äusseren Rippen (2, 4; 4, 6) verbunden ist.

8. Entfaltbarer Antennen-Netzreflektor nach Anspruch 7 gekennzeichnet durch ein erstes, am Kniegelenk (8') des inneren Kniehebels (8) angreifendes, über eine erste Ausgleichsrolle (17) zum Kniegelenk (10') des einen der beiden äusseren Kniehebel (10) laufendes Seil (14) und ein zweites, an der ersten Ausgleichsrolle (17) angreifendes, über eine zweite Ausgleichsrolle (18) zum Kniegelenk (11') des anderen der beiden äusseren Kniehebel (11) verlaufendes Seil (15).

9. Entfaltbarer Antennen-Netzreflektor nach Anspruch 1 mit einer zentralen Rippe, an die zu beiden Seiten je drei weitere Rippen sowie eine Abschlussrippe anschliessen, dadurch gekennzeichnet, dass die mittleren (4) der drei weiteren Rippen (3, 4, 5) jeweils über erste, mit Abstand von den Rippenenden angelenkte, innere Kniehebel (8) mit der zentralen Rippe (2) und jeweils über zweite, mit Abstand von den eigenen Rippenenden angelenkte, innere Kniehebel (9) mit den Abschlussrippen (6) und die Enden sämtlicher Rippen (2, 3, 4, 5, 6) über weitere, äussere Kniehebel (10, 11, 12, 13) mit den jeweils benachbarten Rippenenden verbunden sind.

10. Entfaltbarer Antennen-Netzreflektor nach Anspruch 9, dadurch gekennzeichnet, dass an den Kniegelenken (10', 11', 12') der, jeweils von der zentralen Rippe (2) ausgezählt, ersten drei äusseren Kniehebel (10, 11, 12) Seile (14, 15, 16) angreifen, wobei das erste, dem ersten äusseren Kniehebel (10) zugeordnete Seil (14) über eine erste Ausgleichsrolle (17) zum Kniegelenk (8') des ersten inneren Kniehebels (8), das zweite, dem zweiten äusseren Kniehebel (11) zugeordnete Seil (15) über eine zweite Ausgleichsrolle (18) zur ersten Ausgleichsrolle (17) und das dritte, dem dritten äusseren Kniehebel (12) zugeordnete Seil (16) über eine dritte Ausgleichsrolle (19) zum Kniegelenk (9') des zweiten inneren Kniehebels (9) läuft, die zweite mit der dritten Ausgleichsrolle durch ein über eine vierte Ausgleichsrolle (21) laufendes viertes Seil (20) verbunden ist und an der vierten Ausgleichsrolle ein eigenes Zugseil (22) angreift.

11. Entfaltbarer Antennen-Netzreflektor nach Anspruch 9, dadurch gekennzeichnet, dass die Kniegelenke (8', 9') der beiden inneren Kniehebel (8, 9) jeweils durch ein erstes, über eine Ausgleichsrolle (24) laufendes Seil (23) miteinander verbunden sind, an der Ausgleichsrolle jeweils ein Zugseil (25) angreift, die Rippenenden mit Führungsrollen (31, 32, 33, 34, 35) und die Kniegelenke der äusseren Kniehebel (10, 11, 12, 13) mit Seilführungen (27, 28, 29, 30) versehen sind und über sämtliche Führungsrollen und Seilführungen ein Spannseil (26) verläuft, wobei die äusseren Kniehebel radial nach aussen knickbar sind und das Spannseil von den Seilführungen radial aussen und von den Führungsrollen radial innen geführt ist.

## Revendications

1. Réflecteur d'antenne à réseau déployable, dans lequel un réseau réflecteur est tendu entre des nervures articulées, en elles-mêmes rigides, qui s'écartent radialement les unes des autres à l'état déployé, caractérisé par la présence de leviers à genouillères (8, 9) reliant chacun deux nervures (2, 4; 4, 6), pliables d'un seul côté et s'encliquetant en position étirée, aux genouillères (8', 9') desquels sont fixés des câbles (14,16) guidés sur des poulies (17,19).

2. Réflecteur d'antenne à réseau déployable selon la revendication 1, caractérisé par le fait que des câbles affectés à plusieurs leviers à genouillères sont conjointement actionnables.

3. Réflecteur d'antenne à réseau déployable selon la revendication 1 ou 2, caractérisé par le fait que les leviers à genouillères (8, 9) sont disposés à distance des extrémités radialement extérieures des nervures.

4. Réflecteur d'antenne à réseau déployable selon une quelconque des revendications précédentes, caractérisé par le fait que les extrémités des nervures sont elles-aussi reliées entre elles par des leviers à genouillères (10,11,12,13) pliables d'un seul côté et s'encliquetant en position étirée.

5. Réflecteur d'antenne à réseau déployable selon la revendication 4, caractérisé par le fait que des câbles (14,15,16) sont fixés aux genouillères (10', 11', 12') des leviers à genouillères (10, 11, 12) reliant les extrémités des nervures.

6. Réflecteur d'antenne à réseau déploable selon la revendication 4, caractérisé par le fait que les genouillères (10',11',12',13') des leviers à genouillères (10, 11, 12, 13) reliant les extrémités des nervures sont munies de guide-câble (27, 28, 29, 30), que les extrémités des nervures sont munies de poulies de guidage (31, 32, 33, 34, 35), et qu'un câble tendeur (26) passe par les guide-câbles et les poulies de guidage, les leviers à genouillères étant pliables radialement vers l'extérieur, et le câble tendeur étant guidé radialement vers l'extérieur par les guide-câble et radialement vers l'intérieur par les poulies de guidage.

7. Réflecteur d'antenne à réseau déployable selon une quelconque des revendications précédentes, caractérisé par le fait qu'un levier à genouillère intérieur (8; 9) est à chaque fois affecté à trois nervures voisines (2, 3, 4; 4, 5, 6), et est articulé aux deux nervures extérieures (2, 4; 4, 6) de ces trois nervures, à distance des extrémités des nervures, la nervure médiane (3; 5) étant reliée à son extrémité aux extrémités des deux nervures extérieures (2, 4; 4, 6) par l'intermédiaire d'autres leviers à genouillères (10,11;12,13) extérieurs.

8. Réflecteur d'antenne à réseau déployable selon la revendication 7, caractérisé par le fait qu'un premier câble (14), fixé à la genouillère (8') du levier à genouillère intérieur (8), est guidé en passant par une première poulie d'équilibrage (17) jusqu'à la genouillère (10') d'un des deux leviers à genouillères extérieurs (10), et qu'un deuxième câble (15), fixé à la première poulie d'équilibrage (17), est guidé en passant par une deuxième poulie d'équilibrage (18) jusqu'à la genouillère (11') de l'autre des deux leviers à genouillères extérieurs (11 ).

9. Réflecteur d'antenne à réseau déployable selon la revendication 1, avec une nervure centrale à laquelle sont reliées de chaque côté trois autres nervures ainsi qu'une nervure terminale, caractérisé par le fait que, de chaque côté de la nervure centrale, celle (4) des trois autres nervures (3, 4, 5) qui est médiane est reliée à la nervure centrale (2) par un premier levier à genouillère intérieur (8), articulé à distance de son extrémité, et est reliée à la nervure terminale (6) par un deuxième levier à genouillère intérieur (9), articulé à distance de son extrémité, et les extrémités de toutes les nervures (2, 3, 4, 5, 6) sont reliées entre elles par d'autres leviers à genouillères extérieurs (10, 11, 12,13).

10. Réflecteur d'antenne à réseau déployable selon la revendication 9, caractérisé par le fait que des câbles (14, 15, 16) sont respectivement fixés aux genouillères (10',11',12') des-dénombrés à partir de la nervure centrale (2) - trois premiers leviers à genouillères extérieurs (10,11,12), le premier câble (14) - affecté au premier levier à genouillère extérieur (10) - étant guidé en passant par une première poulie d'équilibrage (17) jusqu'à la genouillère (8') du premier levier à genouillère intérieur (8), le deuxième câble (15) - affecté au deuxième levier à genouillère extérieur (11) - étant guidé en passant par une deuxième poulie d'équilibrage (18) jusqu'à la première pouilie d'équilibrage (17), et le troisième câble (16) -affecté au troisième levier à genouillère extérieur (12) - étant guidé en passant par une troisième poulie d'équilibrage (19) jusqu'à la genouillère (9') du deuxième levier à genouillère intérieur (9), que la deuxième poulie d'équilibrage est reliée à la troisième par un quatrième câble (20) passant par une quatrième poulie d'équilibrage (21 ), et qu'un câble de traction (22) est fixé à la quatrième poulie d'équilibrage.

11. Réflecteur d'antenne à réseau déployable selon la revendication 9, caractérisé par le fait que les genouillères (8', 9') des deux leviers à genouillères intérieurs (8, 9) sont reliées entre elles par un premier câble (23) passant par une poulie d'équilibrage (24), à laquelle est fixé un câble de traction (25), que les extrémités des nervures sont munies de poulies de guidage (31, 32, 33, 34, 35) et les genouillères des leviers à genouillères extérieurs (10,11,12,13) de guide-câble (27,28,29, 30), et qu'un câble tendeur (26) passe par les différents guide-câble et poulies de guidage, les leviers à genouillères extérieurs étant pliables radialement vers l'extérieur, et le câble tendeur étant guidé radialement vers l'extérieur par les guide-câble et radialement vers l'intérieur par les poulies de guidage.

## Claims

1. An unfoldable antenna mesh reflector, in which a reflector mesh is stretched between hin- gedly-mounted ribs which are in themselves stiff and which in the unfolded state diverge radially, characterised by knee levers (8', 9) which connect two ribs (2, 4; 4, 6) each and which are hinged thereto by their free ends and which are bendable on one side and which engage in the stretched position and on the knee joints (8', 9') of which there act ropes which are conducted over rollers (17,19).

2. An unfoldable antenna mesh reflector according to claim 1, characterised in that ropes associated with several knee levers are jointly ac- tuable.

3. An unfoldable antenna mesh reflector according to claim 1, characterised in that the knee levers (8, 9) are located at a spacing from the rib ends, pointing radially outwards.

4. An unfoldable antenna mesh reflector according to one of claims 1 to 3, characterised in that the rib ends are likewise connected one to another by knee levers (10,11,12,13) which are bendable on one side and which engage in the stretched position.

5. An unfoldable antenna mesh reflector according to claim 4, characterised in that ropes (14,15,16) act on the knee joints (10', 11', 12') of the knee levers (10,11,12) which connect the rib ends.

6. An unfoldable antenna mesh reflector according to claim 4, characterised in that the knee joints (10',11',12',13') of the knee levers (10,11, 12, 13) which connect the rib ends are provided with rope guides (27, 28, 29, 30) and the rib ends are provided with guide rollers (31, 32, 33, 34, 35) and a tensioning rope (26) extends by way of the rope guides and guide rollers, in which respect the knee joints are bendable radially outwards and the tensioning rope is conducted by the rope guides radially outwards and by the guide rollers radially inwards.

7. An unfoldable antenna mesh reflector according to one of the preceding claims, characterised in that associated with three mutually adjacent ribs (2, 3, 4; 4, 5, 6) is one inner knee lever (8, 9) in which respect the latter is hinged to the two outer ones of the three ribs (2, 4; 4, 6) at a spacing from the rib ends and the respective central rib (3; 5) is connected at its end by way of further outer knee leevers (10, 11; 12, 13) to the ends of the two outer ribs (2, 4; 4, 6).

8. An unfoldable antenna mesh reflector according to claim 7, characterised by a first rope (14) which acts on the knee joint (8') of the inner knee lever (8) and which runs by way of a first compensating roller (17) to the knee joint (10') of the one of the two outer knee levers (10) and a second rope (15) which acts on the first compensating roller (17) and which extends by way of a second compensating roller (18) to the knee joint (11') of the other one of the two outer knee levers (11).

9. An unfoldable antenna mesh reflector according to claim 1 having a central rib linking to which on both sides are each three further ribs as well as a terminal rib, characterised in that the middle ones (4) of the three further ribs (3, 4, 5) are connected respectively by way of first inner knee levers (8), hinged at a spacing from the rib ends, to the central rib (2) and respectively by way of second inner knee levers (9), hinged at a spacing from the respective rib ends, to the terminal ribs (6) and the ends of all the ribs (2, 3, 4, 5, 6) are connected by way of further outer knee levers (10, 11, 12, 13) to the respective adjacent rib ends.

10. An unfoldable antenna mesh reflector according to claim 9, characterised in that ropes (14,15,16) act on the knee joints (10', 11', 12'), of the first three outer knee levers (10, 11, 12), counted in each case from the central rib (2), in which respect the first rope (14), associated with the first outer knee lever (10), runs by way of a first compensating roller (17) to the knee joint (8'), of the first inner knee lever (8), the second rope (15), associated with the second outer knee lever (11), runs by way of a second compensating roller (18) to the first compensating roller (17), and the third rope (16), associated with the third outer knee lever (12), runs by way of a third compensating roller (19) to the knee joint (9') of the second inner knee lever (9), the second compensating roller is connected to the third one by a fourth rope (20) running by way of a fourth compensating roller (21), and a traction rope (22) of its own acts on the fourth compensating roller.

11. An unfoldable antenna mesh reflector according to claim 9, characterised in that the knee joints (8', 9') of the two inner knee levers (8, 9) are, in each case, connected to one another by a first rope (23) running by way of a compensating roller (24), in each case, a traction rope (25) acts on the compensating roller, the rib ends are provided with guide rollers (31, 32, 33, 34, 35) and the knee joints of the outer knee levers (10, 11, 12,13) are provided with rope guides (27,28,29, 30) and a tensioning rope (26) extends by way of all the guide rollers and rope guides, in which respect the outer knee levers are linkable radially outwards and the tensioning rope is conducted by the rope guides radially outwards and by the guide rollers radially inwards.
